# DEMANDE DE BREVET EUROPEEN

(11) **EP 0 137 523 A2**
(43) Date de publication de la demande: **17.04.1985**
(21) Numéro de dépôt: 84200060.6
(22) Date de dépôt: 19.01.1984
(51) Int. Cl.: G10D 3/02

(54) **Dispositif multiplicateur des résonances pour instrument de musique à cordes**

(30) Priorité: 03.10.1983 ES 274762 U
(71) Demandeur: Ramirez Martinez, José, Madrid 12 (ES)
(72) Inventeur: Ramirez Martinez, José, Madrid 12 (ES)
(74) Mandataire: Pirson, Jean (BE)

(57) **Abrégé**

Dans les instruments à cordes, on fixe à l'intérieur de la caisse (1) de l'instrument, par un moyen approprié, au moins une ailette (2, 3) qui subdivise la caisse acoustique de cet instrument en constituant ainsi de nouvelles surfaces de réflexion et en formant un dispositif multiplicateur des résonances.

## Description

La présente invention concerne un dispositif à monter dans un instrument à cordes quelconque, ce dispositif étant destiné à améliorer le son de cet instrument en multipliant la résonance. II s'agit d'une totale nouveauté dans ce domaine car on n'a jamais, jusqu'à présent, placé de multiplicateurs de résonance dans les instruments à cordes de sonorité naturelle.

Le dispositif suivant l'invention consiste essentiellement en une ou plusieurs ailettes logées à l'intérieur de l'instrument, tout autour de son périmètre interne ou bien uniquement sur une partie de celui-ci, en étant fixées à l'éclisse ou à la caisse de l'instrument par tout moyen approprié quelconque, comme par une simple jonction grâce à un adhésif, par encastrement ou par un système à tenon et mortaise, etc. En outre, cette ou ces ailettes peuvent être fixées à d'autres parties de l'instrument, soit directement, soit par d'autres moyens, comme par exemple des barres de fixation, des entretoises, etc.

Cette ou ces ailettes peuvent être faites en matières les plus diverses, de plus ou moins grande épaisseur, et leur surface peut être brillante, striée ou pourvue d'un type quelconque de gravure ou de dessin.

La surface d'une telle ailette peut être continue ou discontinue, la discontinuité résultant d'un système approprié quelconque, tel que des trous circulaires, carrés, rectangulaires, symétriques ou asymétriques, de même aussi que des pièces et des éléments en saillie, par exemple collés à la matière de la ou des ailettes, le tout avec possibilité d'une multiplicité de formes symétriques ou asymétriques.

Le bord du périmètre de la ou des ailettes, aussi bien intérieur qu'extérieur, peut présenter une allure variable, arrondie, effilée, plane, continue ou discontinue.

La surface de cette ou de ces ailettes peut être de dimensions globales variables, allant d'une surface plus grande à plus petite ou d'une surface plus petite à plus grande.

La surface ou plan géométrique de cette ou de ces ailettes peut être parallèle à la table d'harmonie de l'instrument ou former avec elle un angle d'un nombre de degrés variable. En outre, ce plan géométrique de la ou des ailettes peut être discontinu de manière qu'une partie de ce plan forme un angle d'un nombre différent de degrés par rapport au plan de la table d'harmonie.

La ou les ailettes ne sont pas collées à la table ou au fond de la caisse de l'instrument, sur leur superficie totale mais peuvent être fixées en un point quelconque de leur périmètre, aussi bien à la table qu'au fond de l'instrument.

La ou les ailettes n'occupent pas toute la surface interne de l'éclisse, en laissant un ou plusieurs trous qui font communiquer la table d'harmonie avec la partie intérieure de l'instrument, et plus exactement avec sa partie intérieure arrière.

Les distances d'emplacement de la ou des ailettes, par rapport à la table et au fond de l'instrument, peuvent être de valeur variable en millimètres.

L'inclinaison de la surface ou du plan géométrique de la ou des ailettes par rapport aux éclisses peut être de différents angles.

La fonction essentielle de ces ailettes est de subdiviser la caisse d'harmonie, en multipliant les résonances pour créer de nouvelles surfaces de réflexion du son ; ce son sort plus net, plus clair et plus intense que d'un instrument à cordes traditionnel et il s'agit de la principale amélioration qu'apporte l'invention par rapport aux instruments à cordes connus actuellement.

Pour permettre une meilleure compréhension de l'invention, celle-ci est décrite ci-après avec référence aux dessins non limitatifs annexés, qui illustrent des parties d'un instrument à cordes comportant le dispositif suivant l'invention.

La Figure 1 représente une vue en plan de la caisse d'un instrument à corde, sans sa table.

La Figure 2 est une coupe verticale de la caisse de l'instrument.

Sur les dessins, la caisse habituelle de l'instrument 1, dans le présent cas une guitare, est garnie intérieurement d'ailettes 2, 3, tout autour de son périmètre interne, ces ailettes étant fixées par un moyen traditionnel approprié quelconque.

Ces ailettes 2, 3 peuvent aussi être fixées à d'autres parties 4, 4' de l'instrument.

Ces ailettes peuvent être continues, comme l'ailette 2, ou bien elles peuvent n'occuper qu'une partie intérieure, telle que 3, de l'instrument.

Comme on l'a déjà signalé, ces ailettes peuvent être continues ou n'occuper qu'une partie de l'intérieur de l'instrument. De même, elles peuvent être interrompues par des perforations d'un type quelconque.

Ces ailettes, en subdivisant intérieurement la caisse d'harmonie de l'instrument, créent de nouvelles 'surfaces de réflexion du son en multipliant la résonance.

L'exemple décrit est simplement illustratif et non limitatif, et de nombreuses variantes de réalisation sont possibles sans sortir pour autant du cadre du présent brevet. On peut fabriquer les ailettes en toute une série de matières et avec toute une série de formes et de dimensions.

## Revendications

1. Dispositif multiplicateur des résonances pour instruments à cordes, caractérisé en ce qu'on fixe à l'intérieur de la caisse (1) d'un instrument à cordes, par un moyen approprié quelconque, au moins une ailette (2, 3) qui subdivise la caisse acoustique de l'instrument, en créant ainsi de nouvelles surfaces de réflexion et de multiplication de la résonance.

2. Dispositif suivant la revendication 1, caractérisé en ce que l'ailette susdite peut être fixée à une partie quelconque (4, 4') de l'intérieur de la caisse de l'instrument.

3. Dispositif suivant l'une ou l'autre des revendications 1 et 2, caractérisé en ce que, dans l'instrument à cordes, on peut prévoir une ou plusieurs de ces ailettes, dont l'une au moins est continue.

4. Dispositif suivant l'une quelconque des revendications 1 à 3, caractérisé en ce que l'instrument peut porter des ailettes qui n'occupent pas tout le périmètre interne de la caisse d'harmonie, soit parce qu'elles sont d'une longueur moindre, soit parce qu'elles sont interrompues par des perforations d'un type quelconque.

5. Dispositif suivant l'une quelconque des revendications 1 à 4, caractérisé en ce que les ailettes précitées n'occupent pas toute la surface interne de l'éclisse de l'instrument, en laissant des trous qui font communiquer la table d'harmonie avec la partie arrière de l'instrument.
